# EUROPÄISCHE PATENTSCHRIFT

(11) **EP 0 282 808 B1**
(45) Veröffentlichungstag und Bekanntmachung des Hinweises auf die Patenterteilung: **16.10.1991**
(21) Anmeldenummer: 88103084.5
(22) Anmeldetag: 01.03.1988
(51) Int. Cl.: F02B 75/22, F02F 7/00, F02F 1/40, F01P 3/02

(54) **Zylinderköpfe für flüssigkeitsgekühlte Brennkraftmaschinen mit Zylinderreihen in gegenseitigem Versatz in gegenüberliegenden Zylindergehäusen, insbesondere V-Motore**
Cylinder heads for V-type internal-combustion engines
Culasses pour moteurs à combustion interne à cylindres rangés en V

(30) Priorität: 17.03.1987 DE 3708673
(43) Veröffentlichungstag der Anmeldung: 21.09.1988
(73) Patentinhaber: Bayerische Motoren Werke Aktiengesellschaft, 80788 München (DE)
(72) Erfinder: Seidl, Jiri, D-8000 München 40 (DE)
(74) Vertreter: Bücken, Helmut

(56) Entgegenhaltungen:
- EP-A- 0 125 531
- DE-A- 2 015 546
- US-A- 1 629 664
- US-A- 2 713 332
- US-A- 2 936 745
- US-A- 2 963 007
- US-A- 4 493 294

## Beschreibung

Die auf einen Einheits-Zylinderkopf für flüssigkeitsgekühlte Brennkraftmaschine mit gegenüberliegenden Zylindergehäusen gerichtete Erfindung geht nach dem Oberbegriff des Patentanspruches 1 von der US-A-1,629,664 aus.

Bei diesem bekannten V-Motor wird das Kühlmittel von einer Pumpe dem Kühlmantel des Zylindergehäuses über eine an diesem außen angeordnete Verteilerleitung zugeführt. Über Durchbrechungen in der Deckwand des Zylindergehäuses ist das Kühlmittel sowohl dem Kühlmittelraum als auch direkt dem Längskanal des jeweiligen Einheits-Zylinderkopfes zugeführt. Dieser ist durch den unten gesteuerten V-Motor im wesentlichen als Zylinderkopf-Deckel gestaltet, wobei der im Deckel im Bereich sämtlicher Gaswechseleinrichtungen integrierte Längskanal über nahezu seine gesamte Längserstreckung mit dem quer durchströmten Kühlmittelraum in Verbindung steht. Mit diesem insbesondere für V-Motore geschaffenen Einheits-Zylinderkopf ist ein Kühlmittelfluß-System mit ungünstiger Temperaturverteilung gegeben.

Der Erfindung liegt die Aufgabe zugrunde, den Kühlmittelfluß in den gattungsgemäßen Einheits-Zylinderköpfen im Hinblick auf eine günstige Temperaturverteilung zu verbessern, jedoch ohne die Einheits-Zylinderköpfe in der Baulänge über die im wesentlichen durch die stirnseitigen Bezugsebenen des Maschinengehäuses bestimmte Maschinenlänge hinaus zu vergrößern.

Diese Aufgabe wird durch die im Kennzeichen des Patentanspruches 1 angegebenen Merkmale gelöst. Mit dem nach der Erfindung gestalteten Einheits-Zylinderkopf ist ein Kühlmittelfluß-System mit einander entgegensetzt gerichteten Längsdurchströmungen im Zylinderkopf erreicht mit dem Vorteil einer günstigen Temperaturverteilung. Weiter wird die Ausgestaltung des Einheits-Zylinderkopfes durch die gezielte Ausnützung eines Zylinderreihen-Versatzes zur entsprechenden Anordnung des Querkanals gefördert. Damit entspricht weiter in vorteilhafter Weise die Baulänge des Einheits-Zylinderkopfes der durch die stirnseitigen Bezugsebenen bestimmten Länge des Maschinengehäuses, wobei die Bezugsebenen im wesentlichen durch die Stirnseiten der entweder gleichauf oder gemäß dem Zylinderreihen-Versatz unterschiedlich endenden Zylindergehäuse des V-Motors bestimmt sind.

Eine vorteilhafte Ausgestaltung der Erfindung für einen nach dem Querstromprinzip gestalteten Einheits-Zylinderkopf beschreibt Anspruch 2. Die Querdurchströmung der Zylinderköpfe ist bevorzugt bei einem V-Motor mit hoher Leistung. Zur Erzielung einer hohen Leistung können diese Zylinderköpfe in bekannter Weise mit mehr als zwei Einlaßkanälen je Brennraum bzw. je Zylinder ausgebildet sein. Die große Anzahl an Einlaßkanälen je Zylinder ergibt bei geringen Zylinderabständen miteinander verbundene Wandungen der Einlaßkanäle. Diese miteinander verbundenen Wandungen trennen bei in den Einheits-Zylinderköpfen baulich integrierten Längskanälen diese im wesentlichen vom jeweiligen Kühlmittelraum. Diese Wandungen bilden somit eine Teilbegrenzung der Längskanäle, die das mit hoher Temperatur aus den Zylinderköpfen austretende Kühlmittel im weiteren einer Vorlauf- bzw. Sammelleitung zuführen. Damit dienen die baulich integrierten Längskanäle des Kühlmittelfluß-Systems zusätzlich einer vorteilhaften Temperaturverteilung in den Zylinderköpfen zwischen deren Auslaß- und Einlaßseiten, die ohne diese Maßnahme aufgrund der vielen Einlaßkanäle je Zylinder gegenüber den Auslaßseiten relativ kühl wären mit der nachteiligen Folge ungünstiger Werkstoffspannungen. Die Wandungen können schließlich zur sicheren Ableitung von Gas- und Dampf-Blasen aus den Kühlmittelräumen mit Durchbrechungen von kleinem Querschnitt zu den Längskanälen ausgebildet sein.

Der bisher beschriebene Einheits-Zylinderkopf weist durch seine erfindungsgemäße Gestaltung ein Kühlmittelfluß-System mit einander entgegengesetzt gerichteten Längsdurchströmungen auf. Mit der weiteren Ausgestaltung des Einheits-Zylinderkopfes nach Anspruch 3 mit einer den Auslaßkanälen benachbart angeordneten Ablaufleitung zur zusätzlichen Verbindung des Kühlmittelraumes mit dem Querkanal wird eine die Längsdurchströmung des Kühlmittelraumes überlagernde Querströmung zu den Auslaßkanälen erzielt. Die Stärke der Querströmung läßt sich mit der Längsdurchströmung durch die Wahl entsprechender Querschnitte vorteilhaft kombinieren. Durch diese Maßnahme kann die Temperaturverteilung im Einheits-Zylinderkopf insbesondere bei hoher Leistungsabgabe des V-Motors auf der Auslaßseite vorteilhaft gesteuert werden.

Anspruch 4 beschreibt im ersten Kennzeichenmerkmal eine Ausgestaltung für ein erstes Beispiel einer Leitungsanordnung mit einer auf halber Maschinenlänge angeordneten Sammelleitung für einen Wärmetauscher-Vorlauf. Die über die Anschlüsse der Sammelleitung hinaus bis in die von den Querkanälen entfernten Endbereiche der Einheits-Zylinderköpfe verlängerten Längskanäle dienen vorteilhaft für weitere im zweiten Kennzeichenmerkmal des Anspruches 4 beschriebene Leitungsverbindungen. Damit können für die separaten Teile der Kurzschlußleitung und des Heizungsvorlaufes kürzere Leitungen erzielt werden.

Schließlich beschreibt Anspruch 5 ein weiteres Beispiel einer Leitungsanordnung mit einer stirnseitig an der Brennkraftmaschine angeordneten Sammelleitung zwischen den Leitungskanälen, die einerseits mit einer Kurzschlußleitung und andererseits mit einem Wärmetauscher-Vorlauf in Verbindung steht.

Die Erfindung ist anhand von in der Zeichnung dargestellten Ausführungsbeispielen beschrieben.
- Fig. 1: schematisch in perspektivischer Darstellung einen flüssigkeitsgekühlten V-Motor mit maschinenmittig angeordneter Sammelleitung für den Vorlauf zu einem Kühlmittel-Wärmetauscher,
- Fig. 2: eine Draufsicht auf die gemäß Linie II-II in Fig. 3 geschnittenen Zylinderköpfe, und
- Fig. 3: einen Querschnitt durch die Zylinderköpfe gemäß der Linie III-III in Fig. 2, und
- Fig. 4: ein weiteres Ausführungsbeispiel mit stirnseitig angeordneter Sammelleitung zwischen den Längskanälen eines V-Motors.

Eine flüssigkeitsgekühlte Brennkraftmaschine 10 mit Zylindergehäusen 11 in V-Anordnung weist, wie aus Fig. 2 näher ersichtlich, im gegenseitigen Versatz "x" angeordnete Zylinderreihen 12 auf. Zylinderköpfe 13 der Brennkraftmaschine bzw. des V-Motors 10 weisen, wie aus den Fig. 2 und 3 hervorgeht, in einander gegenüberliegenden Längsseiten 14 angeordnete Einlaßkanäle 15 auf, während den vom V-Raum 16 abgewandten Längsseiten 14ʹ der Zylinderköpfe 13 Auslaßkanäle 17 zugeordnet sind.

Zwischen den Einlaßkanälen 15 und den Auslaßkanälen 17 weist jeder Zylinderkopf 13 einen Kühlmittelraum 18 auf. Weiter sind die Zylinderköpfe 13 an ihren dem V-Raum 16 zugewandten Längsseiten 14 mit Längskanälen 19 ausgerüstet, die in den Zylinderköpfen 13 baulich integriert sind. Die Längskanäle 19 weisen etwa auf halber Maschinenlänge angeordnete Anschlüsse 20 auf für eine Sammelleitung 21 eines Wärmetauschervorlaufes 22 zu einem Kühlmittel-Wärmetauscher 23.

Die Längskanäle 19 weisen in den Endbereichen der Zylinderköpfe 13 jeweils eine weitere Leitungsverbindung 24 auf, wobei die Leitungsverbindung 24 des Längskanales 19 des in Fig. 2 linken Zylinderkopfes 13 für eine Kurzschlußleitung 25 dient, während die Leitungsverbindung 24 des Längskanales 19 des rechten Zylinderkopfes 13 einem Heizungsvorlauf 26 dient. Die weitere, gestrichelt angeordnete Leitungsverbindung 24 im rechten Zylinderkopf 13 ist durch einen Blindstopfen verschlossen. Die Kurzschlußleitung 25 steht über ein Rücklauf-Thermostat 27 mit einer an der Stirnseite des V-Motors 10 angeordneten Kühlmittel-Förderpumpe 29 in Verbindung. Weiter sind die Längskanäle 19 in den anderen entgegengesetzten Endbereichen der Zylinderköpfe 13 über Querkanäle 30 mit den Kühlmittelräumen 18 verbunden. Jeder Querkanal 30 ist am Zylinderkopf 13 im Endbereich des jeweiligen Zylindergehäuses 11 mit der von einer stirnseitigen Bezugsebene 31 bzw. 32 durch den Versatz "x" maximal beabstandeten Zylinderreihe 12 angeordnet. Mit dieser Anordnung verbleibt die Baulänge jedes Zylinderkopfes 13 in der durch die beiden stirnseitigen Bezugsebenen 31 und 32 bestimmten Maschinenlänge. Die Querkanäle 30 stehen über den Auslaßkanälen 17 benachbart angeordnete Ablaufleitungen 33 mit den Kühlmittelräumen 18 der Zylinderköpfe 13 in Verbindung. Damit ist eine für V-Motore 10 mit hoher Leistung bevorzugte Querdurchströmung der Zylinderköpfe 13 erzielt.

Zur Erzielung einer hohen Leistung sind jedem Zylinder der jeweiligen Zylinderreihe 12 im Zylinderkopf drei Einlaßkanäle 15 zugeordnet. Die Wandungen 34 sämtlicher Einlaßkanäle 15 eines Zylinderkopfes 13 sind miteinander verbunden und trennen im wesentlichen den Kühlmittelraum 18 vom baulich integrierten Längskanal 19. Die Wandungen 34 weisen Durchbrechungen 35 von geringem Querschnitt auf zur sicheren Ableitung von Gas- und Dampf-Blasen aus dem Kühlmittelraum 18 in den Längskanal 19.

Das vorbeschriebene Kühlmittelfluß-System mit den Ablaufleitungen 33, den Querkanälen 30 und den Längskanälen 19 mit weiteren Leitungsverbindungen 24 und auf halber Maschinenlänge angeordneten Anschlüssen 20 für die Sammelleitung 21 des einzigen Wärmetauschervorlaufes 22 ergibt die Möglichkeit der Verwendung eines einheitlichen Zylinderkopfes 13 auf beiden Zylindergehäusen 11, wobei einer der Zylinderköpfe 13 relativ zum anderen Zylinderkopf 13 lediglich um seine Hochachse um 180° gedreht angeordnet werden kann. Mit diesem Einheits-Zylinderkopf 13 sind im wesentlichen kurze Leitungslängen für die Kurzschlußleitung 25 sowie für den Wärmetauschervorlauf 22 erzielbar.

Schließlich zeigt die Fig. 4 eine Brennkraftmaschine 100, bei der die Anschlüsse für eine Sammelleitung 210 identisch sind mit in den Endbereichen der Zylinderköpfe 130 angeordneten Leitungsverbindungen 240 der Längskanäle 190. Die gesonderten, gestrichelt angedeuteten Anschlüsse 20 der Längskanäle 190 sind durch Blindstopfen verschlossen. Die Sammelleitung 210 steht einerseits mit einer Kurzschlußleitung 250 und andererseits mit einem Wärmetauscher-Vorlauf 220 in Verbindung.

## Patentansprüche

1. Einheits-Zylinderkopf für flüssigkeitsgekühlte Brennkraftmaschinen mit gegenüberliegenden Zylindergehäusen, insbesondere V-Motore,
- wobei die Zylinderköpfe (13,130) einer Brennkraftmaschine (10,100) an einander zugewandten Längsseiten jeweils einen Längskanal (19,190) aufweisen, und
- die Längskanäle (19,190) mit Kühlmittelräumen (18) der Zylinderköpfe (13,130) in Verbindung stehen derart,
- daß das aus den Zylindergehäusen (11,110) in die Kühlmittelräume (18) der Zylinderköpfe (13,130) übertretende Kühlmittel über die Längskanäle (19,190) gesonderten, mit der Brennkraftmaschine (10,100) wahlweise verbindbaren Kühlmittelleitungen (21,210;25,250;26) zugeführt ist,
dadurch gekennzeichnet,
- daß die Einheits-Zylinderköpfe (13,130) in durch einen Zylinderversatz (X) der Zylinderreihen (12) gegebenen, wechselseitig gegenüberliegenden freien Endabschnitten der Zylindergehäuse (11) jeweils Querkanäle (30) aufweisen, die
- die Kühlmittelräume (18) der Zylinderköpfe (13,130) mit von diesen Kühlmittelräumen getrennt angeordneten, das Kühlmittel relativ zur Längsströmung in den Kühlmittelräumen (18) im Gegenstrom abführenden Längskanälen (19,190) verbinden.

2. Einheits-Zylinderkopf nach Anspruch 1,
dadurch gekennzeichnet,
- daß der Kühlmittelraum (18) im wesentlichen zwischen nach dem Querstromprinzip angeordneten Einlaßkanälen (15) und Auslaßkanälen (17) vorgesehen ist, und
- daß der Längskanal (19,190) im Einheits-Zylinderkopf (13,130) baulich derart integriert ist,
- daß miteinander verbundene Wandungen (34) der Einlaßkanäle (15) den Längskanal (19,190) vom Kühlmittelraum (18) im wesentlichen trennen.

3. Einheits-Zylinderkopf nach Anspruch 1 und 2,
dadurch gekennzeichnet,
- daß den Auslaßkanälen (17) eine Ablaufleitung (33) benachbart angeordnet ist, die
- den Kühlmittelraum (18) zusätzlich mit dem Querkanal (30) verbindet.

4. Einheits-Zylinderkopf nach den Ansprüchen 1 bis 3,
dadurch gekennzeichnet,
- daß jeder Längskanal (19) einen etwa auf halber Maschinenlänge angeordneten Anschluß (20) für eine die Einheits-Zylinderköpfe (13) verbindende Sammelleitung (21) eines Wärmetauschervorlaufes (22) aufweist, und
- daß die Leitungsverbindung (24) des einen Längskanales (19) einer Kurzschlußleitung (25) und die Leitungsverbindung (24) des anderen Längskanales (19) einem Heizungsvorlauf (26) dient.

5. Einheits-Zylinderkopf nach den Ansprüchen 1 bis 3,
dadurch gekennzeichnet,
- daß die Anschlüsse für eine Sammelleitung (210) identisch sind mit in einem Endbereich der Brennkraftmaschine (100) angeordneten Leitungsverbindungen (240), wobei die Sammelleitung (210) mit weiteren Leitungen (220,250) in Verbindung steht.

## Claims

1. A unitary cylinder head for liquid-cooled internal combustion engines with oppositely-disposed cylinder blocks, more particularly V-engines,
- the cylinder heads (13, 130) of an internal combustion engine (10, 100) each having a longitudinal duct (19, 190) on facing longitudinal sides, and
- the longitudinal ducts (19, 190) being connected to coolant chambers (18) in the cylinder heads (13, 130) so that
- the coolant flowing out of the cylinder blocks (11, 110) into the coolant chambers (18) in the cylinder heads (13, 130) is supplied through the longitudinal ducts (19, 190) to separate coolant pipes (21, 210; 25, 250; 26) which can be optionally connected to the internal combustion engine (10, 100), characterised in that
- the unit cylinder heads (13, 130) each have transverse ducts (30) in oppositely-disposed free end portions of the cylinder block (11) resulting from an offset (x) of the rows (12) of cylinders, and
- the transverse ducts connect the coolant chambers (18) in the cylinder heads (13, 130) to longitudinal ducts (19, 190) disposed separately from the coolant chambers and conveying the coolant in counter-current relative to the longitudinal flow in the coolant chambers (18).

2. A unitary cylinder head according to claim 1, characterised in that
- the coolant chamber (18) is provided substantially between inlet ducts (15) and outlet ducts (17) arranged in accordance with the transverse-flow principle, and
- the longitudinal duct (19, 190) is incorporated in the unit cylinder head (13, 130) so that
- interconnected walls (34) of the inlet ducts (15) substantially separate the longitudinal duct (19, 190) from the coolant chamber (18).

3. A unitary cylinder head according to claims 1 and 2, characterised in that
- a discharge pipe (33) is disposed adjacent the outlet ducts (17) and
- additionally connects the coolant chamber (18) to the transverse duct (30).

4. A unitary cylinder head according to claims 1 to 3, characterised in that
- each longitudinal duct (19) has a connection (20), disposed about half way along the engine, for a manifold (21) of a heat exchange pipe (22) connecting the unit cylinder heads (13), and
- the connection (24) of one longitudinal duct (19) serves as a short-circuit pipe (25) and the connection (24) of the other longitudinal duct (19) serves as a heating pipe (26).

5. A unitary cylinder head according to claims 1 to 3, characterised in that
- the connections for a manifold (210) are identical with connections (240) disposed in an end region of the internal combustion engine (100), the manifold (210) being connected to additional pipes (220, 250).

## Revendications

1. Culasse standard pour des moteurs à combustion interne refroidis par liquide avec des carters se faisant face, en particulier des moteurs en V,
- les culasses (13, 130) d'un moteur à combustion interne (10, 100) comportant sur leurs faces longitudinales tournées l'une vers l'autre respectivement un canal longitudinal (19, 190) et,
- les canaux longitudinaux (19, 190) se trouvant en communication avec les chambres d'agent refroidisseur (18) des culasses (13, 130) de sorte que,
- le liquide de refroidissement sortant des carters de cylindre (11, 110) dans les chambres d'agent refroidisseur (18) des culasses (13, 130), est emmené par les canaux longitudinaux (19, 190) dans les conduites (21, 210 ; 25, 250 : 26) de l'agent refroidisseur, particulières, pouvant être relié à volonté avec le moteur à combustion interne (10, 100),
caractérisée en ce que :
- les culasses standards (13, 130) comportent respectivement des canaux transversaux (30) disposés dans les parties terminales libres des carters de cylindres (11) mutuellement opposés côté échangeur, déterminés par un décalage "X" des lignes de cylindre,
- canaux qui relient les chambres d'agent de refroidissement (18) des culasses (13, 130) aux canaux longitudinaux (19, 190) disposés séparés de ces chambres d'agent refroidisseur, et destinés à évacuer l'agent refroidisseur à contre courant par rapport au flux longitudinal dans les chambres d'agent refroidisseur (18).

2. Culasse selon la revendication 1, caractérisée :
- en ce que la chambre de liquide refroidisseur (18) est prévue essentiellement entre canaux d'entrée (15) et canaux de sortie (17) disposés selon le principe de courant transversal et,
- en ce que le canal longitudinal (19, 190) est intégré constructivement dans la culasse standard (13, 130), de sorte que des parois (34) des canaux d'arrivée (15), reliées entre elles séparent essentiellement le canal longitudinal (19, 190) de la chambre de liquide refroidisseur (18).

3. Culasse selon les revendications 1 et 2, caractérisée en ce qu'une conduite d'écoulement (33) est disposée au voisinage des canaux de sortie (17), qui relie additionnellement la chambre d'agent refroidisseur (18) au canal transversal (30).

4. Culasse standard selon les revendications 1 à 3, caractérisée :
- en ce que chaque canal longitudinal (19) comporte un raccord (20) disposé à la moitié de la longueur du moteur destiné à une conduite collectrice (21) réunissant les culasses standards (13) et reliée à un conduit d'alimentation d'un échangeur thermique (21), et
- en ce que le raccordement de conduite (24) du premier canal longitudinal (19) sert à une conduite en court-circuit (25) et le raccordement de conduite (24) de l'autre canal longitudinal (19) sert à un conduit d'alimentation du chauffage (26).

5. Culasse standard selon les revendications 1 à 3, caractérisée en ce que les raccords destinés à une conduite collectrice (210) sont identiques pour des raccordements de conduite (240) disposés dans une zone terminale du moteur à combustion interne (100), la conduite collectrice (210) se trouvant reliée avec d'autres conduites (220, 250).
